# FASCICULE DE BREVET EUROPEEN

(11) **EP 0 252 786 B1**
(45) Date de publication et mention de la délivrance du brevet: **11.09.1991**
(21) Numéro de dépôt: 87401321.2
(22) Date de dépôt: 12.06.1987
(51) Int. Cl.: H01H 71/00

(54) **Disjoncteur à deux circuits de commutation dont l'un est protégé**
Schalter mit zwei Schaltkreisen, wovon einer geschützt ist
Circuit breaker with two switching circuits, one of which is protected

(30) Priorité: 17.06.1986 FR 8608703
(43) Date de publication de la demande: 13.01.1988
(73) Titulaire: TELEMECANIQUE, 92504 Rueil Malmaison Cedex (FR)
(72) Inventeur: Beurdeley, Dominique, F-21000 Dijon (FR)
(74) Mandataire: Marquer, Francis

(56) Documents cités:
- FR-A- 2 485 254

## Description

### DISJONCTEUR A DEUX CIRCUITS DE COMMUTATION DONT L'UN EST PROTEGE.

La présente invention concerne un disjoncteur du type comprenant, logés à l'intérieur d'un même boîtier isolant modulaire, deux circuits de commutation comprenant chacun un dispositif interrupteur à contacts fixe et mobile, ces deux circuits formant deux chemins de courant respectifs interruptibles grâce à un dispositif de déclenchement commandé :
- soit par au moins un organe de déclenchement automatique sur défaut, par exemple magnétique et/ou thermique,
- soit par un organe de commande manuelle de déclenchement et de réarmement.

Elle a plus particulièrement pour objet un disjoncteur du type susdit dans lequel un seul des deux circuits, affecté de préférence au courant de phase d'un réseau monophasé est protégé en ce sens qu'il provoque, à la suite d'un défaut de courant qui le traverse, l'actionnement de l'organe de déclenchement automatique et, en conséquence, l'ouverture des deux interrupteurs.

D'une manière générale, on sait que dans la gamme des appareils modulaires de faibles dimensions, il existe déjà des interrupteurs de protection ne comprenant qu'un seul circuit de commutation, celui-ci étant protégé de la façon précédemment décrite.

Ainsi, par exemple, dans l'appareil interrupteur faisant l'objet de la demande de brevet FR-A-85 13942 déposée le 20 Septembre 1985 pour : "Interrupteur de protection à biellette élastique", au nom de la Demanderesse, l'actionnement du contact mobile est assuré grâce à une serrure comprenant :
- un crochet déplaçable par l'organe de déclenchement automatique,
- un levier de déclenchement muni à une première extrémité d'un becquet coopérant avec le crochet et relié à l'organe de commande manuelle, de manière à pivoter, soit en prenant appui sur le crochet pour effectuer une ouverture volontaire des contacts, soit sur un axe déplaçable relié à l'organe de commande manuelle pour effectuer un déclenchement automatique.

Dans cet exemple de réalisation, le levier de déclenchement est relié à une pièce de contact séparée au moyen d'un ressort constituant, d'une part, une biellette élastique de transmission entre le levier et la pièce de contact et contribuant, d'autre part, à l'ouverture brusque de la pièce de contact.

L'avantage de ce dispositif réside dans sa grande simplicité de conception et d'assemblage et dans son très faible encombrement, notamment un module de largeur inférieure à 17,5 mm.

L'invention a plus particulièrement pour but d'inclure dans un appareil de ce genre équipé ou non de la serrure précédemment décrite et sans accroître notablement les dimensions du boîtier, un deuxième circuit de commutation non protégé mais dont le contact mobile est actionné par l'organe de déclenchement automatique sur défaut associé à l'autre circuit de commutation ou par l'organe de commande manuelle, étant entendu que ce résultat doit être obtenu avec une isolation électrique aussi bonne que possible entre les deux circuits de commutation.

Un tel but est également recherché dans le brevet FR-A-2 485 254 (MERLIN GERIN) qui décrit un disjoncteur comprenant, logés à l'intérieur d'un même boîtier isolant modulaire, deux circuits de commutation, à savoir : un circuit de commutation protégé et un circuit de commutation non protégé, ces deux circuits comprenant chacun un dispositif interrupteur à contacts fixe et mobile, ces deux circuits formant deux chemins de courant respectifs interruptibles grâce à un dispositif de déclenchement commandé, soit par au moins un organe de déclenchement automatique sur défaut de courant traversant l'un des circuits lequel comprend un déclencheur magnétique, soit par un organe de commande manuelle de déclenchement et de réarmement, ledit boîtier comprenant, d'une part, une première et une deuxième faces frontales parallèles à un plan médian de symétrie et faiblement distantes l'une de l'autre et, d'autre part, perpendiculairement audit plan de symétrie, une face de fixation, une face avant opposée à la face de fixation et équipée d'un organe de commande manuelle et une première et une deuxième faces latérales opposées, équipées chacune d'une paire de bornes disposées de part et d'autre dudit plan médian de symétrie et respectivement connectées aux deux circuits de commutation, ledit boîtier étant formé d'une première et d'une deuxième demi-coquilles sensiblement symétriques par rapport au plan médian de symétrie et contenant chacune les deux bornes d'un même circuit de commutation, le volume interne du boîtier étant divisé par une cloison en un matériau électriquement isolant qui s'étend de la première à la deuxième face latérale, cette cloison délimitant deux chambres de coupure contenant respectivement les contacts du circuit de commutation protégé et du circuit de commutation non protégé, et, dans une zone située en regard de la face avant du boîtier, un volume libre non divisé par la cloison et qui renferme au moins partiellement le susdit dispositif de déclenchement et ses liaisons mécaniques avec l'organe de déclenchement automatique sur défaut et l'organe de commande de déclenchement et de réarmement.

Dans ce disjoncteur, les deux organes de connexion entre les deux dispositifs interrupteurs respectifs et les bornes correspondantes sont constitués par des tresses souples situées dans des plans parallèles à la cloison, et remontant au-dessus de celle-ci pour atteindre les bras isolants porte-contacts. Il en résulte un défaut d'isolement au voisinage de la zone de formation d'arc, la plus sensible aux pollutions engendrées par celui-ci en cas de court-circuit. En outre, la bobine du déclencheur magnétique, laquelle est parcourue par un courant intense, est située dans le volume libre supérieur et ne bénéficie donc pas de l'isolement conféré par la paroi.

L'invention supprime ces inconvénients et assure un isolement parfait de tous les organes susceptibles d'être parcourus par un courant intense au moyen d'un disjoncteur tel que défini ci-dessus, caractérisé en ce que ladite cloison comprend :
- une première portion plane, raccordée à la première face latérale du boîtier et qui s'étend dans le plan médian de symétrie, en délimitant avec la première demi-coquille un premier volume logeant le dispositif interrupteur du premier circuit de commutation et, avec la deuxième demicoquille, un deuxième volume symétrique du premier et logeant le dispositif interrupteur du deuxième circuit, lesdits dispositifs interrupteurs étant respectivement connectés aux deux bornes équipant la première face latérale du boîtier,
- une deuxième portion plane, substantiellement déportée par rapport audit plan médian, du côté de la face frontale de la deuxième demi-coquille, et raccordée à la première portion par un premier décrochement, cette deuxième portion s'étendant parallèlement à la face frontale de la deuxième demi-coquille, en délimitant avec celle-ci un espace intercalaire par lequel passe une pièce conductrice plate assurant la connexion électrique entre le dispositif interrupteur et la borne correspondante du deuxième circuit de commutation qui équipe la deuxième face latérale du boîtier, la largeur dudit espace intercalaire correspondant à l'epaisseur de ladite pièce conductrice plate, ladite deuxième portion délimitant en outre, avec la face frontale de la première demi-coquille un troisième volume logeant la bobine du déclencheur magnétique, connectée d'une part au contact fixe du dispositif interrupteur et d'autre part à la borne équipant la deuxième face latérale du premier circuit de commutation.

L'invention parvient à ce résultat et propose a cet effet un disjoncteur comprenant un boîtier présentant, d'une part, une première et une deuxième faces frontales parallèles à un plan médian de symétrie et faiblement distantes l'une de l'autre et, d'autre part, perpendiculairement audit plan de symétrie, une face de fixation, une face avant opposée à la face de fixation et équipée d'un organe de commande manuelle et une première et une deuxième faces latérales opposées équipées chacune, d'une paire de bornes disposées de part et d'autre dudit plan médian de symétrie et respectivement connectées aux deux circuits de commutation.

Ce boîtier est formé d'un premier et d'un deuxième demiboîtiers sensiblement symétriques par rapport au plan médian de symétrie et comprenant chacun les deux bornes d'un même circuit de commutation.

Selon l'invention, ce disjoncteur est plus particulièrement caractérisé en ce que, dans au moins une région adjacente à la face de fixation, le volume interne du boîtier est divisé par une cloison en un matériau électriquement isolant qui s'étend de la première à la deuxième face latérale, cette cloison comprenant au moins :
- une première portion plane raccordée à la première face latérale du boîtier et qui s'étend dans le plan médian de symétrie, en délimitant avec le premier demi-boîtier un premier volume logeant le dispositif interrupteur du premier circuit de commutation et, avec le deuxième demi-boîtier, un deuxième volume symétrique au premier et logeant le dispositif interrupteur du deuxième circuit de commutation, lesdits dispositifs interrupteurs étant respectivement connectés aux deux bornes équipant la première face latérale du boîtier,
- une deuxième portion plane déportée, par rapport audit plan, du côté de la face frontale du deuxième demi-boîtier, et raccordée à la première portion par un premier décrochement, cette deuxième portion s'étendant à faible distance de la face frontale du deuxième demi-boîtier et parallèlement à celle-ci, en délimitant avec celle-ci un espace intercalaire par lequel passe une pièce conductrice assurant la connexion électrique entre le dispositif interrupteur et la borne correspondante du deuxième circuit de commutation qui équipe la deuxième face latérale du boîtier, la largeur dudit espace intercalaire correspondant à l'epaisseur de ladite pièce conductrice plate, ladite deuxième portion délimitant en outre, avec la face frontale du premier demi-boîtier, un troisième volume logeant la bobine du declencheur magnétique connectée d'une part au contact fixe du dispositif interrupteur et d'autre part à la borne équipant la deuxième face latérale du premier circuit de commutation.

Par ailleurs, la susdite cloison comprend dans une zone située en regard de la face avant du boîtier, au moins une échancrure dégageant, entre les deux faces frontales du boîtier, un volume libre renfermant au moins partiellement le susdit dispositif de déclenchement et ses liaisons mécaniques avec l'organe de déclenchement automatique sur défaut et l'organe de commande manuelle de déclenchement et de réarmement.

Avantageusement, les deux éléments de contact mobile des deux dispositifs interrupteurs sont montés rotatifs de part et d'autre de la susdite première portion de la cloison, autour d'un même axe de rotation perpendiculaire au plan médian de symétrie et sont actionnés par deux ressorts respectifs servant de biellettes élastiques de transmission entre le dispositif de déclenchement et les deux éléments de contact mobile.

Un mode d'exécution de l'invention sera décrit ci-après, à titre d'exemple non limitatif, avec référence aux dessins annexés dans lesquels :
La figure 1 est une vue en élévation d'un disjoncteur conforme à l'invention avec coupe partielle selon la ligne A-Aʹ de la figure 2 ;
La figure 2 est une vue de dessus du disjoncteur représenté sur la figure 1 avec coupe partielle selon la ligne B-Bʹ de la figure 1 ;
La figure 3 est une vue en élévation de la cloison utilisée dans le disjoncteur représenté sur la figure 1 selon la flèche F de la figure 2, avec une représentation schématique du dispositif interrupteur du circuit de commutation non protégé et de son mécanisme d'actionnement ; et
La figure 4 est une vue en coupe de la partie inférieure du disjoncteur selon la ligne C-Cʹ de la figure 1 montrant les deux contacts mobiles et les deux ressorts respectifs servant de biellettes élastiques de transmission.

Le disjoncteur représenté sur ces dessins comprend un boîtier présentant, d'une part, deux faces frontales planes 1, 2, parallèles à un plan médian de symétrie YYʹ (figure 2) et faiblement distantes l'une de l'autre (distance - d -) et, d'autre part, perpendiculairement audit plan de symétrie :
- une face de fixation 3 munie de moyens d'assemblage à un dispositif de support, ces moyens d'assemblage consistant ici en une rainure prismatique 4 sensiblement en forme de queue d'aronde destinée à coopérer avec un rail profilé de support,
- une face avant 5 opposée à la face de fixation et munie d'une ouverture 6 de laquelle ressort la prise manuelle 7 d'un bouton de commande manuelle M, et
- deux faces latérales 8, 9 qui s'étendent perpendiculairement à la face de fixation 3 et qui comprennent chacune deux bornes B₁₁, B₂₁; B₁₂, B₂₂, respectivement connectées aux deux circuits de commutation du disjoncteur, ces deux bornes B₁₁, B₂₁ ; B₁₂, B₂₂ étant disposées, à un même niveau, de part et d'autre du plan médian de symétrie YYʹ.

Ce boîtier est obtenu par l'assemblage de deux demi-boîtiers 10, 11 sensiblement symétriques par rapport au plan médian de symétrie YYʹ et qui comprennent chacun par conséquent, une face frontale 1, 2 ainsi que des portions de la face de fixation 3 de la face avant 5 et des faces latérales 8, 9, complémentaires de celles de l'autre demi-boîtier.

Chaque demi-boîtier 10, 11 comprend, débouchant sur les deux faces latérales 8, 9, les deux bornes B₁₁, B₁₂ - B₂₁, B₂₂ qui servent à la connexion du disjoncteur avec des circuits extérieurs.

Ainsi, dans cet exemple, les bornes B₁₁, B₁₂ sont affectées au circuit de commutation protégé tandis que les bornes B₂₁, B₂₂ sont affectées au circuit de commutation non protégé.

L'accès aux vis de serrage V₁₁, V₁₂, V₂₁, V₂₂ de ces bornes s'effectue par l'intermédiaire de puits correspondants débouchant sur la face avant 5 du boîtier dans des portions chanfreinées adjacentes aux faces latérales 8, 9.

Ce boîtier comprend en outre, dans sa partie inférieure, une cloison interne 13 en un matériau électriquement isolant qui s'étend d'une face latérale 8, 9 à l'autre, jointivement à la face de fixation 3. Cette cloison 13 est notamment visible sur les figures 2 et 4 et son contour a été dessiné en traits épais sur la figure 3.

Cette cloison comporte des bords latéraux 14, 15 et un bord inférieur 16 de forme appropriée pour venir respectivement s'assembler sur les faces latérales 8, 9 et sur la face de fixation 3, au niveau de la jonction entre les deux demi-boîtiers 1, 2.

Elle comporte trois portions principales, à savoir :
- une première portion plane 17, raccordée à la face latérale 9 et qui s'étend dans le plan médian de symétrie YYʹ, en délimitant avec les faces frontales 1, 2 du boîtier, deux volumes symétriques VO₁, VO₂ logeant respectivement les dispositifs interrupteurs des deux circuits de commutation,
- une deuxième portion plane 18 déportée par rapport audit plan médian YYʹ du côté de la face frontale 2, cette portion 18 étant raccordée à la première portion 17 et à la bordure inférieure par deux décrochements respectifs 19, 20 ; cette deuxième portion 18 s'étend à faible distance de la face frontale 2, parallèlement à celle-ci, en délimitant avec celle-ci un espace intercalaire de faible largeur et, avec la face frontale du premier boîtier, un troisième volume VO₃ de largeur voisine de celle (distance - d -) du boîtier, et
- une troisième portion 21 reliée à la deuxième portion 18 par un décrochement 22 et qui s'étend dans le plan médian de symétrie YYʹ pour venir s'assembler à la face latérale 8, au niveau de la jonction des deux demi-boîtiers, notamment entre les bornes B₁₂, B₂₂.

Comme on le verra par la suite, cette structure permet d'obtenir une utilisation optimale du volume intérieur du boîtier pour l'implantation des deux circuits de commutation et du mécanisme qui leur est associé, ainsi qu'une parfaite isolation électrique entre ces deux circuits.

Ainsi, le volume VO₁ contient le dispositif interrupteur du circuit de commutation protégé qui se trouve illustré sur la figure 1.

Ce dispositif interrupteur comprend un élément de contact mobile P₁₂ se présentant sous la forme d'un levier dont les deux bras 23, 24 forment un angle aigu et qui est monté pivotant, au niveau de sa région angulaire, autour d'un axe de rotation XXʹ perpendiculaire au plan de symétrie YYʹ.

Ce contact mobile P₁₂ est électriquement connecté à une pièce conductrice P₁₁ qui assure sa liaison à la borne B₁₁. Cet élément de contact mobile P₁₂ coopère, par l'extrémité du bras 24 qui porte le contact mobile C₁₁, avec un élément de contact fixe C₁₂ connecté à la borne B₁₂ par l'intermédiaire d'un circuit de protection comprenant un déclencheur magnétique DM et un déclencheur thermique DT, tous deux partiellement logés dans le volume VO₃. Il est à noter en particulier que, grâce à la conformation particulière de la cloison, ce volume VO₃ permet de contenir, sans avoir à augmenter la largeur du boîtier, la bobine du déclencheur magnétique DM qui est relativement volumineuse et dont la largeur peut être désormais voisine de celle - d - du boîtier.

Le volume VO₂ contient le dispositif interrupteur du circuit de commutation non protégé qui est visible sur la figure 3.

Ce dispositif interrupteur comprend lui-même un élément de contact mobile P₂₂ en forme de levier, de forme similaire à celui de l'élément P₁₂ et qui est monté rotatif autour d'un même axe de rotation XXʹ que ce dernier.

D'une façon analogue, ce contact mobile P₂₂ est électriquement connecté à une pièce conductrice P₂₁ qui assure sa liaison à la borne B₂₁. Il coopère, par l'extrémité du bras 24ʹ qui porte le contact mobile C₂₁, avec un élément de contact fixe C₂₂ connecté à la borne B₂₂ par l'intermédiaire d'une pièce conductrice plate P₂₃ passant dans le volume intercalaire compris entre la portion de cloison 18 et la face frontale 2.

Les dispositifs interrupteurs P₁₂, C₁₁, C₁₂ et P₂₂, C₂₁, C₂₂ sont associés à un même mécanisme d'actionnement qui permet de séparer les contacts mobiles C₁₁, C₂₁ des contacts fixes C₁₂, C₂₂ en réponse à la détection d'un défaut électrique via les déclencheurs DM ou DT ou, respectivement en réponse à une commande manuelle.

Ce mécanisme d'actionnement est essentiellement logé dans le volume supérieur du boîtier VO₄ qui n'est pas divisé par la cloison 13, notamment grâce à une échancrure prévue dans la partie supérieure de celle-ci.

Il fait intervenir l'organe de commande manuelle constitué par le bouton rotatif M d'axe 01 et des moyens de déclenchement automatique commandés par le déclencheur magnétique DM et le déclencheur thermique DT.

L'élément de sortie des moyens de déclenchement est un crochet 32 monté rotatif autour d'un axe 02 fixe par rapport au boîtier et coopérant par une fourche 33 avec une crosse 34. La crosse 34 est située à l'extrémité d'un noyau plongeur 35 du déclencheur magnétique DM. Le crochet 32 coopère en outre au moyen d'un doigt 36 avec un levier déformable à bilame 37 du déclencheur thermique DT.

Le mécanisme d'actionnement comprend, par ailleurs, un levier de déclenchement 38 en forme de balancier réalisé en matériau isolant. Le levier 38 est directement monté sur un tenon 39 de l'organe manuel M et présente, à cet effet, une coulisse 40 peu inclinée vis-à-vis de la face avant 5 du boîtier et coopérant avec ledit tenon 39. Le levier 38 comporte, à une première extrémité, un becquet 42 reposant sur un appui 43 du crochet 32, cet appui étant effaçable par suite du pivotement du crochet 32 pour autoriser le basculement du levier 38 en réponse à un défaut électrique détecté par le déclencheur DM ou DT.

Le levier 38 comprend, vers sa deuxième extrémité épanouie ou tête 44, une rainure de guidage 45 sensiblement perpendiculaire à la face avant 5 et coopérant avec un pion de guidage 46 ménagé dans le boîtier. Près de l'extrémité supérieure 44 du levier 38, et de part et d'autre de celui-ci, sont prévus deux points d'appui ou d'ancrage 47, 47ʹ de deux ressorts respectifs R₁, Rʹ₁ en épingle en forme de V. Les branches 48, 48ʹ des ressorts R₁, Rʹ₁ s'appliquent sur les points d'ancrage 47, 47ʹ pour tendre à faire basculer en sens horaire le levier 38; les branches 49, 49ʹ des ressorts R₁, Rʹ₁ sont quant à elles fixées à rotation sur deux tourillons respectifs 50ₐ, 50_{b} ménagés sur les pièces conductrices P₁₁, P₂₁. Ces branches 49, 49ʹ sont appliquées à leurs extrémités sur deux appuis de fermeture 51, 51ʹ prévus sur les éléments de contact mobile P₁₂, P₂₂ situés du côté opposé aux bras 23, 24 - 23ʹ, 24ʹ par rapport à l'axe XXʹ et peuvent venir s'appliquer près de la pointe du V, sur deux appuis d'ouverture respectifs 56, 56ʹ prévus à l'extrémité des bras 23, 23ʹ.

L'application des branches 49, 49ʹ sur les appuis de fermeture 51, 51ʹ permet d'assurer la fermeture des contacts C₁₁, C₂₁ et leur pression sur les contacts C₁₂, C₂₂.

L'application des branches 49, 49ʹ sur les appuis d'ouverture 56, 56ʹ permet l'ouverture des contacts C₁₁, C₂₁.

Le sens de rotation des éléments de contact C₁₁, C₂₁ dépend de l'application de l'effort différentiel des branches 49, 49ʹ sur l'un ou l'autre appuis respectifs 51, 51ʹ ; 56, 56ʹ, ceci étant fonction de la position des points d'ancrage 47, 47ʹ des branches 48, 48ʹ.

Il convient de noter que le tenon 39 est situé à l'opposé de la prise manuelle 7 du bouton de commande M par rapport à l'axe 01 et à une distance de cet axe permettant une amplification de l'effort. Un ressort de rappel 54 est associé au bouton M pour assister celui-ci lors d'une commande manuelle d'ouverture et pour le rappeler vers la position "arrêt" lors d'un déclenchement sur défaut.

Par ailleurs, le déclencheur magnétique DM comprend un ressort 66 sollicitant le noyau 35 pour que la crosse 34 de celui-ci rappelle le doigt du crochet 32 dans la position armée.

Le crochet 32 constitue un palonnier interposé entre le noyau magnétique 35 et le bilame 37 de manière qu'un début de déflexion du bilame 37 entraîne un très léger pivotement antihoraire du crochet 32 et donc une légère plongée du noyau 35. De la sorte, le seuil d'intensité de déclenchement du déclencheur DM est abaissé ; une surcharge détectée par le bilame 37 du déclencheur thermique entraîne donc une plus grande sensibilité du déclencheur magnétique.

Le fonctionnement du dispositif d'actionnement précédemment décrit est conforme à celui qui est exposé dans la demande de brevet FR-A-85 13942 précitée, à la différence près qu'au lieu d'effectuer la manoeuvre d'un seul élément de contact mobile par l'intermédiaire d'un ressort R en épingle, le levier de déclenchement 38 effectue la manoeuvre de deux éléments de contact mobile P₁₂, Pʹ₁₂ à l'aide de deux ressorts R₁, Rʹ₁ respectifs.

## Revendications

1. Disjoncteur comprenant, logés à l'intérieur d'un même boîtier isolant modulaire, deux circuits de commutation, à savoir : un circuit de commutation protégé et un circuit de commutation non protégé, ces deux circuits comprenant chacun un dispositif interrupteur à contacts fixe et mobile, ces deux circuits formant deux chemins de courant respectifs interruptibles grâce à un dispositif de déclenchement commandé, soit par au moins un organe de déclenchement automatique sur défaut de courant traversant l'un des circuits lequel comprend un déclencheur magnétique (DM), soit par un organe de commande manuelle de déclenchement et de réarmement, ledit boîtier comprenant, d'une part, une première et une deuxième faces frontales parallèles à un plan médian de symétrie et faiblement distantes l'une de l'autre et, d'autre part, perpendiculairement audit plan de symétrie, une face de fixation, une face avant opposée à la face de fixation et équipée d'un organe de commande manuelle et une première et une deuxième faces latérales opposées, équipées chacune d'une paire de bornes disposées de part et d'autre dudit plan médian de symétrie et respectivement connectées aux deux circuits de commutation, ledit boîtier étant formé d'une première et d'une deuxième demi-coquilles sensiblement symétriques par rapport au plan médian de symétrie et contenant chacune les deux bornes d'un même circuit de commutation, le volume interne du boîtier étant divisé par une cloison (13) en un matériau électriquement isolant qui s'étend de la première (9) à la deuxième face latérale (8), cette cloison (13) délimitant deux chambres de coupure contenant respectivement les contacts du circuit de commutation protégé et du circuit de commutation non protégé, et, dans une zone située en regard de la face avant (5) du boîtier, un volume libre non divisé par la cloison et qui renferme au moins partiellement le susdit dispositif de déclenchement et ses liaisons mécaniques avec l'organe de déclenchement automatique sur défaut et l'organe de commande de déclenchement et de réarmement (M),
caractérisé en ce que ladite cloison (13) comprend :
- une première portion plane (17) , raccordée à la première face latérale (9) du boîtier et qui s'étend dans le plan médian de symétrie (YY'), en délimitant avec la première demi-coquille (10) un premier volume (VO₁) logeant le dispositif interrupteur (P11,C11,C12) du premier circuit de commutation et, avec la deuxième demi-coquille (11) , un deuxième volume (VO₂) symétrique du premier et logeant le dispositif interrupteur (P22,C21,C22) du deuxième circuit, lesdits dispositifs interrupteurs étant respectivement connectés aux deux bornes (B₁₁ et B₂₁) équipant la première face latérale (9) du boîtier,
- une deuxième portion plane (18), substantiellement déportée par rapport audit plan médian (YY') , du côté de la face frontale (2) de la deuxième demi-coquille (11), et raccordée à la première portion par un premier décrochement (19), cette deuxième portion (18) s'étendant parallèlement à la face frontale (2) de la deuxième demi-coquille (11), en délimitant avec celle-ci un espace intercalaire par lequel passe une pièce conductrice plate (P₂₃) assurant la connexion électrique entre le dispositif interrupteur et la borne correspondante (B₁₂) du deuxième circuit de commutation qui équipe la deuxième face latérale (8) du boîtier, : la largeur dudit espace intercalaire correspondant à l'epaisseur de ladite pièce conductrice plate (P23), ladite deuxième portion (18) délimitant en outre, avec la face frontale (1) de la première demi-coquille (10) un troisième volume (VO₃) logeant la bobine du déclencheur magnétique (DM) connectée d'une part au fixe (C12) du dispositif interrupteur (P12,C11,C12) et d'autre part à la borne (B12) équipant la deuxième face latérale du premier circuit de commutation.

2. Disjoncteur selon la revendication 1, caractérisé en ce qu'en vue d'obtenir le susdit volume libre, la susdite cloison (13) comprend, du côté de la face avant du boîtier, une échancrure.

## Claims

1. A circuit breaker, comprising, inside the same modular insulating case, two switching circuits, namely : a protected switching circuit and a non-protected switching circuit, these two circuits each comprising a switching device with a fixed and a movable contact, these two circuits forming two respective current paths which can be interrupted by a controlled tripping device, either by at least an automatic tripping member operating on a current fault in one of the circuits, which comprises a magnetic tripping device (DM), or by a manually controlled tripping and resetting member, said case comprising, on the one hand, a first and a second front faces which are parallel to a median plane of symmetry and located at a short distance from each other and, on the other hand, orthogonal to said plane of symmetry, a securing face, a front fact opposite the securing face which is equipped with a manual control member and a first and a second opposite side faces, each equipped with a couple of terminals situated at either side of said median plane of symmetry and respectively connected to the two switching circuits, said case being formed by a first and a second half-shells which are substantially symmetrical with respect to the median plane of symmetry and each contain the two terminals of the same switching circuit, the internal volume of the case being divided by a wall (13), made from an electrically insulating material which extends from the first (9) to the second (8) side face, said dividing wall (13) delimiting two breaking chambers, respectively containing the contacts of the protected switching circuit and those of the nonprotected switching circuit and, in a region facing the front face (5) of the case, a free volume which is not divided by the wall and which encloses, at least partially, the said tripping device and its mechanical connections with the automatic fault tripping member and the tripping and resetting control member ((M), characterized in that said dividing wall (13) comprises :
- a first flat portion (17), connected to the first side face (9) of the case and which extends in the median plane of symmetry (YY'), while delimiting with the first half-shell (10) a first volume (VO₁) housing the switching device (P₁₁, C₁₁, C₁₂) of the first switching circuit and, with the second half-shell (11), a second volume (VO₂) which is symmetrical to the first one and houses the switching device (P₂₂, C₂₁, C₂₂) of the second switching circuit, said switching devices being respectively connected to the two terminals (B₁₁ and B₂₁) equipping the first side face (9) of the case ;
- a second flat portion (18) substantially offset with respect to said median plane (YY') towards the side of the front face (2) of the second half-shell (11) and connected to the first portion by a first stepped connection (19), said second portion (18) extending parallel to the front face (2) of the second half-shell (11), while delimiting therewith an interposed space through which passes a flat conducting piece (P₂₃) for the electric connection between the switching device and the corresponding terminal (B₁₂) of the second switching circuit provided on the second side face (8) of the case, the width of said interposed space corresponding to the thickness of said flat conducting piece (P₂₃), said second portion (18) further delimiting with the front face (1) of the first half-shell (10) a third volume (VO₃) which houses the coil of the magnetic tripping device (DM), connected, on the one hand to the fixed contact (C₁₂) of the switching device (P₁₂, C₁₁, C₁₂) and, on the other hand, to the terminal (B₁₂) which is provided on the second side face of the first switching circuit.

2. The circuit breaker according to claim 1, characterized in that, in order to obtain said free space, the said dividing wall (13) comprises a cut-out at the side of the front face of the case.

## Patentansprüche

1. Schalter, der im gleichen Modulisoliergehäuse zwei Schaltkreise aufweist, nämlich : einen geschützten Schaltkreis und einen ungeschützten Schaltkreis und diese beiden Schaltkreise jeweils eine Schaltvorrichtung mit einem stationären und einem beweglichen Kontakt aufweisen und diese beiden Schaltkreise zwei Strombahnen bilden, die mittels einer Auslösevorrichtung unterbrochen werden können, welche gesteuert wird : entweder von mindestens einem automatischen Auslöseorgan, das bei Stromstörung in einem der Schaltkreise anspricht und einem magnetischenAuslöser (DM) aufweist, oder aber durch ein manuell gesteuertes Auslöse- und Rückstellorgan, wobei besagtes Gehäuse einerseits eine erste und zweite Stirnseite aufweist, die in geringem Abstand voneinander und parallel zu einer mittleren Symmetrieebene verlaufen und, andererseits, senkrecht zu besagter Symmetrieebene, eine Befestigungsfläche, eine der Befestigungsfläche entgegengesetzt angeordnete Vorderfläche, die mit einem manuellen Steuerorgan ausgerüstet ist und eine einander entgegengesetzte erste und zweite Seitenfläche, die jeweils mit einem Paar beidseitig der mittleren Symmetrieebene angeordneter und jeweils an die beiden Schaltkreise angeschlossener Klemmen ausgerüstet sind, wobei besagtes Gehäuse von einer, jeweils im Verhältnis zur mittleren Symmetrieebene im wesentlichen symmetrischen ersten und zweiten Halbschale gebildet wird und diese Halbschalen jeweils die beiden Klemmen desselben Schaltkreises enthalten und der Innenraum des Gehäuses durch eine Zwischenwand (13) aus elektrisch isolierendem Material unterteilt ist, die sich von der ersten (9) bis zur zweiten (8) Seitenfläche erstreckt und diese Zwischenwand (13) zwei Unterbrechungskammern abgrenzt, die jeweils die Kontakte des geschützten und des ungeschützten Schaltkreises enthalten und, in einer Zone gegenüber der Vorderfläche (5) des Gehäuses, einen nicht von der Zwischenwand unterteilten freien Raum, der, zumindestens teilweise, die besagte Auslösevorrichtung und ihre mechanischen Verbindungen mit dem automatischen Auslöseorgan bei Stromstörung und dem Auslöse- und Rückstellorgan (M) aufnimmt,
dadurch gekennzeichnet, dass besagte Zwischenwand (13) aufweist :
- einen ersten ebenen, an die erste Seitenfläche (9) des Gehäuses angeschlossenen Abschnitt (17), der sich in der mittleren Symmetrieebene (YY') erstreckt und mit der ersten Halbschale (10) einen ersten Raum (VO₁) abgrenzt, welcher die erste Schaltvorrichtung (P₁₁, C₁₁, C₁₂) des ersten Schaltkreises aufnimmt und mit der zweiten Halbschale (11) einen zweiten, im Verhältnis zum ersten symmetrischen, Raum (VO₂) bildet, welcher die Schaltvorrichtung (P₂₂, C₂₁, C₂₂) des zweiten Schaltkreises aufnimmt, wobei besagte Schaltvorrichtungen jeweils an zwei Klemmen (B₁₁ und B₁₂) angeschlossen sind, mit denen die erste Seitenfläche (9) des Gehäuses ausgerüstet ist ;
- einen zweiten ebenen, im Verhältnis zur besagten mittleren Ebene (YY') beträchtlich gegen die Stirnfläche (2) der zweiten Halbschale (11) hin verschobenen und mit dem ersten Abschnitt durch einen ersten Absatz (19) verbundenen Abschnitt (18), wobei besagter zweiter Abschnitt (18) sich parallel zur Stirnfläche (2) der zweiten Halbschale (11) erstreckt und mit dieser einen Zwischenraum abgrenzt, durch den ein flaches leitendes Teil (P₂₃) geführt wird, welches die elektrische Verbindung zwischen der Schaltvorrichtung und der entsprechenden Klemme (B₁₂) des zweiten Schaltkreises herstellt, mit dem die zweite Seitenfläche (8) des Gehäuses ausgerüstet ist, wobei die Breite des besagten Zwischenraumes der Dicke des besagten flachen leitenden Teils (P₂₃) entspricht und besagter zweiter Abschnitt (18) ausserdem mit der Stirnfläche (1) der ersten Halbschale (10) einen dritten Raum (VO₃) abgrenzt, welcher die Spule der magnetischen Auslösevorrichtung (DM) aufnimmt, die einerseits an den stationären Kontakt (C₁₂) der Schaltvorrichtung (P₁₂, C₁₁, C₁₂) angeschlossen ist und andererseits an die Klemme (B₁₂), mit der die zweite Seitenfläche des ersten Schaltkreises ausgerüstet ist.

2. Schalter nach Anspruch 1,
dadurch gekennzeichnet, dass besagte Zwischenwand (13), um besagten freien Raum zu erhalten, aufseiten der Vorderfläche des Gehäuses, einen Ausschnitt aufweist.
